# FASCICULE DE BREVET EUROPEEN

(11) **EP 2 076 630 B1**
(45) Date de publication et mention de la délivrance du brevet: **23.12.2015**
(21) Numéro de dépôt: 07858563.5
(22) Date de dépôt: 12.10.2007
(51) Int. Cl.: E02D 29/12, E02D 29/14

(54) **Regard de chaussée avec dispositif de voirie réhaussable**
Schachtabdeckung mit einer hochschiebbaren Strassenvorrichtung
Manhole with a raisable highways device

(30) Priorité: 13.10.2006 FR 0654266
(43) Date de publication de la demande: 08.07.2009
(73) Titulaire: EJ EMEA, 60149 Saint-Crépin-Ibouvillers (FR)
(72) Inventeur: MONNERET, Jean-Jacques, F-69003 Lyon (FR)
(74) Mandataire: Thinat, Michel
(86) Numéro de dépôt international: PCT/FR2007/052134
(87) Numéro de publication internationale: WO 2008/043971

(56) Documents cités:
- WO-A-99/36633
- WO-A-2006/082569
- JP-A- 5 065 734
- US-A1- 2003 235 467
- US-A1- 2006 078 381

## Description

La présente invention concerne un regard de chaussée muni d'un dispositif de voirie réhaussable pouvant être utilisé pour la fermeture dudit regard de chaussée.

La figure 1 représente un dispositif de voirie réhaussable connu portant la référence 1 et comprenant un cadre guideur 2 venant se monter sur la cheminée en béton 3 d'un regard de chaussée à obturer et un cadre guidé 4 à élément de recouvrement, non représenté, tel qu'un tampon, le cadre guidé 4 étant destiné à coopérer avec le cadre guideur 2 lors du montage du cadre 4 à élément de recouvrement sur le regard. Le dispositif de voirie 1 est réhaussable en ce que, à l'état assemblé, le cadre 4 à élément de recouvrement, qui doit affleurer sensiblement la surface de la chaussée, s'insère plus ou moins profondément dans le cadre guideur 2 en fonction de la hauteur de la réservation ou feuillure 5 dans laquelle cet ensemble est logé et retenu après avoir rempli la réservation 5 d'un enrobé.

Pour assurer ce réhaussement, les cadres 2, 4, qui ont chacun une forme générale annulaire, sont chacun dotés d'un prolongement cylindrique respectivement 6, 7 venant de matière, le prolongement 7 du cadre 4 s'étendant, à l'état assemblé, dans le prolongement 6 du cadre guideur 2.

Ce dispositif de voirie connu a pour inconvénient de nécessiter une profondeur de réservation 5 relativement importante, habituellement d'environ 310 mm, de telle sorte qu'il ne peut être utilisé dans des réservations de moindre profondeur de cheminée, telles que de 130 mm habituellement utilisées pour recevoir un cadre unique à élément de recouvrement.

En outre, ce dispositif de voirie réhaussable connu dont les cadres guidé et guideur sont réalisés en fonte est non seulement relativement croûteux, mais est également relativement encombrant, posant alors des problèmes de stockage.

Le document WO 2006/082569 décrit un regard de chaussée comportant les caractéristiques telles qu'énoncées dans le préambule de la revendication 1.

Selon ce document antérieur, la position en hauteur du cadre dans sa réservation peut être réglée par l'intermédiaire d'un mécanisme à colonnes situées aux quatre coins du cadre entre ce dernier et des plaques de base solidaires du bord supérieur de la cheminée. Chaque colonne de réglage comprend une tige filetée verticale traversant un enrobé en béton et l'asphalte de la chaussée et un écrou tubulaire pouvant être tourné relativement à la tige filetée dans un sens ou dans l'autre suivant que l'on souhaite soulever ou abaisser le cadre à une hauteur déterminée d'affleurement avec la surface de la chaussée.

Ainsi, ce mécanisme de réglage de la position en hauteur du cadre relativement à la cheminée nécessite la présence dans la réservation des colonnes de réglage aux quatre coins du cadre, ce qui complique la procédure d'installation d'un tel mécanisme et nécessite des réglages fastidieux en hauteur des colonnes.

Le document US 2003/0235467 décrit un regard de chaussée comprenant un premier élément tubulaire installé dans le sol et un second élément tubulaire de plus petit diamètre et pouvant être disposé concentriquement dans ce premier élément.

Plusieurs éléments de support d'une configuration en escalier sont prévus sur la surface interne du premier élément tubulaire et plusieurs éléments de support de configuration analogue aux éléments de support sont prévus sur la surface extérieure du second élément tubulaire. Les éléments de support des deux éléments tubulaires coopèrent entre eux de manière à permettre un réglage en hauteur du second élément tubulaire dans le premier élément tubulaire tel que la bordure supérieure du second élément tubulaire puisse être disposée en affleurement avec la surface de la chaussée.

Une telle structure à éléments tubulaires et éléments de support est relativement complexe à manipuler lors de son installation.

La présente invention a pour but de remédier aux inconvénients ci-dessus des dispositifs de voiries connus en proposant un dispositif de voirie réhaussable qui puisse s'adapter facilement à différentes hauteurs de réservations de cheminées dans lesquelles il doit être intégré.

A cet effet, selon l'invention, le regard de chaussée comprenant une cheminée pourvue d'une réservation, un cadre apte à recevoir un élément de recouvrement, tel qu'un tampon et pouvant être logé dans la réservation de la cheminée, un moyen pouvant coopérer avec le cadre pour positionner en hauteur ce dernier relativement à la cheminée de manière que le cadre affleure sensiblement la surface de la chaussée, et un enrobé pouvant être introduit et compacté dans la réservation pour maintenir le cadre dans la réservation sensiblement en affleurement avec la surface de la chaussée, est caractérisé en ce que le moyen de positionnement du cadre comprend une jupe amoviblement fixée par des moyens d'encliquetage dans une couronne du cadre et comprenant au moins deux ergots radialement externes pouvant s'encliqueter élastiquement respectivement dans deux cavités de retenue formées dans la couronne du cadre, laquelle jupe prolonge vers le bas le cadre et dont la section de la surface périphérique externe correspond à la section libre de l'ouverture de la cheminée pour permettre à la jupe de se loger dans l'ouverture de la cheminée et en ce que la jupe a une hauteur prédéterminée telle qu'une fois introduite dans l'ouverture de la cheminée, elle permet un réglage de position en hauteur du cadre relativement à la cheminée en fonction de la hauteur de la réservation.

Avantageusement, chaque ergot est constitué par une extrémité libre recourbée d'une patte élastiquement déformable découpée dans la paroi de la jupe suivant une génératrice de cette jupe.

Chaque ergot est situé à proximité du bord circulaire de la partie d'extrémité de la jupe s'engageant dans la couronne du cadre.

En position encastrée de la jupe dans la couronne du cadre, le bord circulaire de la jupe est en appui sur la face inférieure d'une collerette interne du cadre.

La couronne comprend à son ouverture d'entrée une surface périphérique tronconique s'évasant vers le bas et permettant d'écarter élastiquement radialement à l'intérieur de la jupe les ergots lors de l'introduction de sa partie d'extrémité dans la couronne avant qu'ils puissent s'ancrer élastiquement dans les deux cavités de retenue de la couronne.

Chaque ergot vient élastiquement en appui sur un épaulement de retenue de la cavité en position encastrée de la jupe dans la couronne.

A titre d'exemple, la jupe est en tôle d'acier et de forme généralement cylindrique.

L'invention vise également un procédé d'installation d'un regard de chaussée tel que défini précédemment et qui est caractérisé en ce qu'il consiste à introduire la jupe, amoviblement fixée au cadre par les ergots radialement externes encliquetés élastiquement respectivement dans les deux cavités de retenue de la couronne du cadre, dans l'ouverture de la cheminée, régler la position en hauteur de la jupe dans l'ouverture de la cheminée de manière que le cadre soit logé dans la réservation en étant sensiblement en affleurement avec la surface de la chaussée, et introduire et compacter un enrobé dans la réservation pour maintenir le cadre dans la réservation.

Lors de l'opération de réglage en hauteur de la jupe dans la cheminée pour amener le cadre en affleurement avec la surface de la chaussée, le cadre est temporairement suspendu sous deux barres parallèles reposant au sol et qui sont retirées après avoir introduit l'enrobé dans la réservation.

L'invention sera mieux comprise, et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :
- La figure 1 représente en coupe longitudinale un dispositif de voirie réhaussable conforme à l'art antérieur ;
- la figure 2 est une vue en coupe longitudinale représentant un dispositif de voirie réhaussable d'un regard de chausée conforme à l'invention ;
- la figure 3 est une vue partielle agrandie de côté suivant la flèche III de la figure 2 ; et
- la figure 4 est une vue en perspective agrandie d'une jupe faisant partie du dispositif de voirie réhaussable d'un regard de chausée de l'invention.

En se reportant aux figures 2 à 4, le dispositif de voirie réhaussable 10 d'un regard de chausée conforme à l'invention comprend un cadre 11 destiné à recevoir un élément de recouvrement, non représenté, tel qu'un tampon ou couvercle, et destiné, par exemple, à venir se monter sur la cheminée en béton 12 d'un regard de chaussée à obturer. A l'état assemblé du cadre 11 dans la réservation ou feuillure 13 de la cheminée 12, le cadre 11 et son élément de recouvrement affleurement sensiblement la surface de la chaussée.

Le cadre 11 présente une hauteur relativement faible, par exemple d'environ 100 mm et peut être logé dans une réservation 13 d'une profondeur allant d'environ 120 mm à 230 mm comme on le verra ultérieurement.

Le cadre 11 est monté sur une jupe sensiblement cylindrique 14 rapportée amoviblement au cadre par encliquetage dans une couronne 15 de manière que la jupe 14 prolonge vers le bas le cadre 11 coaxialement à celui-ci.

A cet effet, la jupe 14 comprend dans le cas présent quatre ergots radialement externes 16 pouvant s'encliqueter élastiquement respectivement dans quatre cavités de retenue 17 formées intérieurement dans la couronne 15 du cadre 11.

Chaque ergot 16 peut être constitué par une extrémité libre recourbée d'une patte 18 découpée dans la paroi de la jupe suivant une génératrice de celle-ci, l'ergot 16 étant situé à proximité du bord circulaire de la partie d'extrémité de la jupe 14 s'engageant dans la couronne 15 du cadre 11. Chaque partie 18 est élastiquement déformable en direction radiale à la jupe 14.

La couronne 15 du cadre 11 comprend à son ouverture d'entrée dirigée vers le bas du cadre une surface périphérique tronconique 15a s'évasant vers le bs du cadre et permettant d'écarter élastiquement radialement à l'intérieur de la jupe 14 les ergots 16 lors de l'introduction de la partie d'extrémité correspondante de la jupe 14 dans la couronne 15 avant que ces ergots 16 puissent s'ancrer élastiquement dans les cavités de retenue respectives 17 de la couronne 15.

En position encastrée de la jupe 14 dans la couronne 15, l'extrémité recourbée de chaque ergot 16 est élastiquement en appui sur un épaulement ou rebord de retenue 17a délimitant la partie inférieure de la cavité 17. En outre, le bord circulaire de la jupe 14 situé à proximité des ergots 16 est en appui sur la face inférieure 19a d'une collerette interne 19 du cadre 11, cette face étant opposée au rebord 17a pour délimiter circonférentiellement avec cette dernière la cavité 17.

La jupe 14 a sa surface périphérique externe ayant une section correspondant à la section libre de l'ouverture de la cheminée pour permettre à la jupe 14 de se loger dans cette ouverture à une position relative à la cheminée.

A titre d'exemple, le diamètre d de l'ouverture de la cheminée 12 peut être d'environ 615 mm et le diamètre extérieur de la jupe 14 peut être alors d'environ 608 mm.

En tout cas, la jupe 14 présente une hauteur prédéterminée telle qu'une fois introduite dans l'ouverture de la chemise 12, elle permet un réglage de position en hauteur du cadre 11 relativement à la cheminée en fonction de la hauteur de la réservation 13. A titre d'exemple, pour des réservations d'une hauteur allant de 120 mm à 230 mm, une jupe 14 d'une hauteur d'environ 140 mm permet un réglage en position du cadre 11 dans la réservation 13 pour des hauteurs de réservation 13 dans la gamme qui vient d'être définie. Avantageusement, la jupe 14 est réalisée à partir d'une tôle d'acier.

Le montage de la jupe 14 au cadre 11 est très simple puisqu'il suffit de retourner le cadre 11 en appui sur le sol de manière qu'il présente sa couronne 15 dirigée vers le haut et, après positionnement angulaire de la jupe 14 relativement à la couronne 15, d'enfoncer la jupe 14 dans la couronne 15 de manière que les extrémités libres des ergots 16 soient écartées élastiquement radialement vers l'intérieur de la jupe 14 par la surface tronconique 15a jusqu'à ce que les ergots 16 s'engagent élastiquement respectivement dans les cavités de retenue 17. Ensuite, l'utilisateur retourne l'ensemble cadre 11 et jupe 14 pour introduire cette dernière dans l'ouverture de la cheminée de visite 12 pour la régler à sa position relative telle que le cadre et son élément de couronnement soit logés dans la réservation 13 sensiblement en affleurement avec la surface de la chaussée. A cet effet, le cadre 11 pourvu de la jupe 14 est temporairement attaché de façon suspendue sous deux barres parallèles 20 (représentées en traits mixtes en figure 2) reposant au sol pour maintenir de façon centrée l'ensemble à cadre 11, élément de couronnement et jupe 14 dans la réservation 13 et à un niveau tel que le cadre 11 et son élément de couronnement soient sensiblement en affleurement avec la surface de la chaussée, cette technique de suspension étant connue en soi. Bien entendu, le cadre 11 et son élément de couronnement est ensuite maintenu dans la réservation 13 par un enrobé introduit dans la réservation et compacté selon la technique habituelle après avoir retiré les deux barres de suspension. Il est à noter que la jupe 14 empêche l'enrobé de tomber dans l'ouverture de la cheminée de visite 12.

La jupe 14 peut comporter un nombre d'ergots 16 différent de quatre, au moins deux ergots 16 diamétralement opposés pouvant suffire pour retenir la jupe 14 dans la couronne 15 du cadre 11. En outre, la figure 4 montre que les quatre ergots 16 sont disposés symétriquement par rapport à un plan médian longitudinal 14 de la jupe avec deux des ergots 16 plus proches de ce plan que les deux autres. Bien entendu, les quatre ergots 16 peuvent tout simplement être régulièrement espacés autour de la jupe 14. Bien qu'en principe la jupe 14 reste fixée à demeure au cadre 11, elle peut être retirée de ce cadre en désengageant les ergots 16 de leurs cavités de retenue respectives 17 pour, par exemple, la remplacer par une autre jupe en meilleur état.

Le dispositif du regard de chaussée de l'invention peut être utilisé pour remplacer un dispositif de voirie différent monté dans une réservation d'une cheminée préexistante sans avoir à casser le béton de cette cheminée pour adapter la réservation au dispositif du regard de chaussée de l'invention puisqu'il s'adapte de lui-même à toute réservation quelle que soit sa hauteur. En outre, la jupe peut avoir une section autre que circulaire, par exemple rectangulaire, ou présenter une forme tronconique.

## Revendications

1. Regard de chaussée comprenant une cheminée (12) pourvue d'une réservation (13), un cadre (11) apte à recevoir un élément de recouvrement, tel qu'un tampon et pouvant être logé dans la réservation (13) de la cheminée (12), un moyen (14) pouvant coopérer avec le cadre (11) pour positionner en hauteur ce dernier relativement à la cheminée (12) de manière que le cadre (11) affleure sensiblement la surface de la chaussée, et un enrobé pouvant être introduit et compacté dans la réservation (13) pour maintenir le cadre (11) dans la réservation (13) sensiblement en affleurement avec la surface de la chaussée, tel que le moyen de positionnement du cadre comprend une jupe (14) amoviblement fixée dans une couronne (15) du cadre (11), laquelle jupe (14) prolonge vers le bas le cadre (11) et dont la section de la surface périphérique externe correspond à la section libre de l'ouverture de la cheminée (12) pour permettre à la jupe (14) de se loger dans l'ouverture de la cheminée (12) et tel que la jupe (14) a une hauteur prédéterminée telle qu'une fois introduite dans l'ouverture de la cheminée (12), elle permet un réglage de position en hauteur du cadre (11) relativement à la cheminée (12) en fonction de la hauteur de la réservation (13), **caractérisé en ce que** la jupe est amoviblement fixée par des moyens d'encliquetage dans la couronne du cadre et comprend au moins deux ergots radialement externes (16) pouvant s'encliqueter élastiquement respectivement dans deux cavités de retenue (17) formées dans la couronne (15) du cadre (11).

2. Regard de chaussée selon la revendication 1, **caractérisé en ce que** chaque ergot (16) est constitué par une extrémité libre recourbée d'une patte élastiquement déformable (18) découpée dans la paroi de la jupe (14) suivant une génératrice de cette jupe.

3. Regard de chaussée selon la revendication 1 ou 2, **caractérisé en ce que** chaque ergot (16) est situé à proximité du bord circulaire de la partie d'extrémité de la jupe (14) s'engageant dans la couronne (15) du cadre (11).

4. Regard de chaussée selon la revendication 3, **caractérisé en ce qu'**en position encastrée de la jupe (14) dans la couronne (15) du cadre (11), le bord circulaire de la jupe (14) est en appui sur la face inférieure d'une collerette interne (19) du cadre (11).

5. Regard de chaussée selon l'une des revendications 1 à 4, **caractérisé en ce que** la couronne (15) comprend à son ouverture d'entrée une surface périphérique tronconique (15a) s'évasant vers le bas et permettant d'écarter élastiquement radialement à l'intérieur de la jupe (14) les ergots (16) lors de l'introduction de sa partie d'extrémité dans la couronne (15) avant qu'ils puissent s'ancrer élastiquement dans les deux cavités de retenue (17) de la couronne (15).

6. Regard de chaussée selon l'une des revendications 1 à 5, **caractérisé en ce que** chaque ergot (16) vient élastiquement en appui sur un épaulement de retenue (17a) de la cavité (17) en position encastrée de la jupe (14) dans la couronne (15).

7. Regard de chaussée selon l'une des revendications précédentes, **caractérisé en ce que** la jupe (14) est en tôle d'acier et de forme généralement cylindrique.

8. Procédé d'installation d'un regard de chaussée, tel que défini dans l'une quelconque des revendications 1 à 7, **caractérisé en ce qu'**il consiste à introduire la jupe (14), amoviblement fixée au cadre (11) par les ergots radialement externes (16) encliquetés élastiquement respectivement dans les deux cavités de retenue (17) de la couronne (15) du cadre (11), dans l'ouverture de la cheminée (12), régler la position en hauteur de la jupe (14) dans l'ouverture de la cheminée (12) de manière que le cadre (11) soit logé dans la réservation (13) en étant sensiblement en affleurement avec la surface de la chaussée, et introduire et compacter un enrobé dans la réservation (13) pour maintenir le cadre (11) dans la réservation (15).

9. Procédé selon la revendication 8, **caractérisé en ce que**, lors de l'opération de réglage en hauteur de la jupe (14) dans la cheminée (12) pour amener le cadre (11) en affleurement avec la surface de la chaussée, le cadre (11) est temporairement suspendu sous deux barres parallèles (20) reposant au sol et qui sont retirées après avoir introduit l'enrobé dans la réservation (13).

## Patentansprüche

1. Schachtabdeckung, die einen Kanal (12) mit einer Aussparung (13), einen Rahmen (11), der imstande ist, ein Abdeckelement wie einen Schachtdeckel zu empfangen, das in der Aussparung (13) des Kanals (12) aufnehmbar ist, ein Mittel (14), das mit dem Rahmen (11) zusammenarbeiten kann, um Letztgenannten in der Höhe relativ zum Kanal (12) derart zu positionieren, dass der Rahmen (11) etwa bündig mit der Oberfläche der Straße abschließt, und ein Bitumen, das in die Aussparung (13) einbringbar und verfestigbar ist, um den Rahmen (11) in der Aussparung (13) etwa bündig mit der Oberfläche der Straße zu halten, umfasst, wobei das Positionierungsmittel des Rahmens eine in einem Kranz (15) des Rahmens (11) lösbar befestigte Schürze (14) umfasst, wobei die Schürze (14) den Rahmen (11) nach unten verlängert und deren Querschnitt der äußeren Umfangsfläche dem freien Querschnitt der Öffnung des Kanals (12) entspricht, um der Schürze (14) zu erlauben, in der Öffnung des Kanals (12) zu ruhen und derart, dass die Schürze (14) eine vorbestimmte Höhe hat, die derart ist, dass, wenn sie einmal in die Öffnung des Kanals (12) eingesetzt ist, sie eine Einstellung der Höhenposition des Rahmens (11) relativ zum Kanal (12) in Abhängigkeit von der Höhe der Aussparung (13) erlaubt, **dadurch gekennzeichnet, dass** die Schürze (14) durch Rastmittel lösbar im Kranz (15) des Rahmens befestigt ist und mindestens zwei äußere radiale Sporne (16) umfasst, die elastisch in jeweils zwei Haltehohlräume (17) einrasten können, die im Kranz (15) des Rahmens (11) ausgebildet sind.

2. Schachtabdeckung nach Anspruch 1, **dadurch gekennzeichnet, dass** jeder Sporn (16) von einem gekrümmten freien Ende einer elastisch verformbaren Zunge (18) gebildet ist, die aus der Wand der Schürze (14) entlang einer Mantellinie dieser Schürze ausgeschnitten ist.

3. Schachtabdeckung nach Anspruch 1 oder 2, **dadurch gekennzeichnet, dass** sich jeder Sporn (16) in der Nähe des kreisrunden Rand des Außenteils der Schürze (14) befindet, der in den Kranz (15) des Rahmens (11) eingreift.

4. Schachtabdeckung nach Anspruch 3, **dadurch gekennzeichnet, dass** sich der kreisrunde Rand der Schürze (14) in eingerasteter Position der Schürze (14) in den Kranz (15) des Rahmens (11) auf der Innenseite eines inneren Kragens (19) des Rahmens (11) abstützt.

5. Schachtabdeckung nach einem der Ansprüche 1 bis 4, **dadurch gekennzeichnet, dass** der Kranz (15) an seiner Eingangsöffnung eine kegelige Umfangsfläche (15a) umfasst, die sich nach unten erweitert und erlaubt, die Sporne (16) beim Einsetzen ihres Endteils in den Kranz (15) radial im Innern der Schürze (14) elastisch zu spreizen, bevor sie sich elastisch in den zwei Haltehohlräumen (17) des Kranzes (15) verankern.

6. Schachtabdeckung nach einem der Ansprüche 1 bis 5, **dadurch gekennzeichnet, dass** sich in eingerasteter Position der Schürze (14) im Kranz (15) jeder Sporn (16) elastisch auf einem Halteabsatz (17a) des Hohlraums (17) abstützt.

7. Schachtabdeckung nach einem der vorangehenden Ansprüche, **dadurch gekennzeichnet, dass** die Schürze (14) aus Stahlblech und allgemein zylindrisch geformt ist.

8. Verfahren für die Montage einer Schachtabdeckung nach einem der Ansprüche 1 bis 7, **dadurch gekennzeichnet, dass** es darin besteht, die Schürze (14), die mit den äußeren radialen Spornen (16), die elastisch in die jeweiligen zwei Haltehohlräume (17) des Kranzes (15) des Rahmens (11) eingerastet sind, lösbar am Rahmen (11) befestigt ist, in die Öffnung des Kanals (12) einzusetzen, die Höhenposition der Schürze (14) in der Öffnung des Kanals (12) derart einzustellen, dass der Rahmen (11) in der Aussparung (13) ruht und dabei etwa mit der Oberfläche der Straße bündig ist, und ein Bitumen in die Aussparung (13) einzubringen und zu verfestigen, um den Rahmen (11) in der Aussparung (15) zu halten.

9. Verfahren nach Anspruch 8, **dadurch gekennzeichnet, dass** bei dem Vorgang der Höhenregulierung der Schürze (14) in dem Schacht (12), um den Rahmen (11) bündig mit der Oberfläche der Straße zu führen, der Rahmen (11) zeitweilig unter zwei parallelen Stangen (20) aufgehängt ist, die auf dem Boden ruhen und die entfernt werden, nachdem das Bitumen in die Aussparung (13) eingebracht wurde.

## Claims

1. A manhole comprising a shaft (12) provided with a reservation (13), a frame (11) able to receive the covering element, such as a cover, and able to be housed in the reservation (13) of the shaft (12), a means (14) able to cooperate with the frame (11) to position the latter heightwise relative to the shaft (12) such that the frame (11) is substantially flush with the surface of the road, and a coating that can be inserted and compacted in the reservation (13) to keep the frame (11) in the reservation (13) substantially flush with the surface of the road, such that the positioning means of the frame comprises a skirt (14) removably fastened in a crown (15) of the frame (11), skirt (14) that extends the frame (11) downward and whereof the section of the outer peripheral surface corresponds to the free section of the opening of the shaft (12) to allow the skirt (14) to be housed in the opening of the shaft (12) and such that the skirt (14) has a predetermined height such that once it is inserted into the opening of the shaft (12), it makes it possible to adjust the position of the frame (11) heightwise relative to the shaft (12) based on the height of the reservation (13), **characterized in that** the skirt is removably fastened by snapping means in the crown of the frame and comprises at least two radially outer lugs (16) able to snap elastically in two retaining cavities (17), respectively, formed in the crown (15) of the frame (11).

2. The manhole according to claim 1, **characterized in that** each lug (16) is made up of a free curved end of an elastically deformable tab (18) cut in the wall of the skirt (14) along a generatrix of that skirt.

3. The manhole according to claim 1 or 2, **characterized in that** each lug (16) is situated near the circular edge of the end part of the skirt (14) engaging in the crown (15) of the frame (11).

4. The manhole according to claim 3, **characterized in that** in the position of the skirt (14) embedded in the crown (15) of the frame (11), the circular edge of the skirt (14) bears on the lower face of an inner collar (19) of the frame (11).

5. The manhole according to one of claims 1 to 4, **characterized in that** the crown (15) comprises, at its inlet opening, a frustoconical peripheral surface (15a) flaring downward and making it possible to elastically radially separate, inside the skirt (14), the lugs (16) during the insertion of its end part into the crown (15) before they can be elastically anchored in the two retaining cavities (17) of the crown (15).

6. The manhole according to one of claims 1 to 5, **characterized in that** each lug (16) bears elastically on a retaining shoulder (17a) of the cavity (17) in the position of the skirt (14) embedded in the crown (15).

7. The manhole according to one of the preceding claims, **characterized in that** the skirt (14) is made from a steel sheet and has a generally cylindrical shape.

8. A method for installing a manhole, as defined in any one of claims 1 to 7, **characterized in that** it consists of inserting the skirt (14), removably fastened to the frame (11) by the radially outer lugs (16) respectively elastically snapped in the two retaining cavities (17) of the crown (15) of the frame (11), in the opening of the shaft (12), adjusting the position of the skirt (14) heightwise in the opening of the shaft (12) such that the frame (11) is housed in the reservation (13) while being substantially flush with the surface of the road, and inserting and compacting a coating in the reservation (13) to keep the frame (11) in the reservation (15).

9. The method according to claim 8, **characterized in that**, during the operation for adjusting the height of the skirt (14) in the shaft (12) to bring the frame (11) flush with the surface of the road, the frame (11) is temporarily suspended below two parallel bars (20) resting on the ground and that are removed after having inserted the coating into the reservation (13).
